# EUROPÄISCHE PATENTSCHRIFT

(11) **EP 1 880 626 B1**
(45) Veröffentlichungstag und Bekanntmachung des Hinweises auf die Patenterteilung: **05.10.2011**
(21) Anmeldenummer: 07014382.1
(22) Anmeldetag: 22.07.2007
(51) Int. Cl.: A43B 13/16, A43B 23/16

(54) **Schuhsohle**
Shoe sole
Semelle

(30) Priorität: 21.07.2006 DE 102006033865
(43) Veröffentlichungstag der Anmeldung: 23.01.2008
(73) Patentinhaber: Hanwag GmbH, 85256 Vierkirchen (DE)
(72) Erfinder: Weger, Adam, 85256 Pasenbach (DE)
(74) Vertreter: Grosse, Wolfgang

(56) Entgegenhaltungen:
- EP-A- 0 146 208
- WO-A-2007/069069
- US-A- 4 288 929
- US-A1- 2003 172 548
- US-A1- 2004 187 350

## Beschreibung

Die Erfindung bezieht sich auf eine Schuhsohle, die eine Laufsohle und eine Zwischensohle umfasst, wobei die Schuhsohle eine Abstützungswulst aufweist.

Es ist bekannt, Schuhsohlen mit Fersenbereichen herzustellen, die mit einem Stoßdämpfer ausgestattet sind. Solche Stoßdämpfer können auf viele verschiedene Weisen vorgesehen werden, z. B. mit Hilfe von Federn oder Luftpolstern. Es ist auch bekannt, in einer solchen Schuhsohle eine im wesentlichen U-förmige seitliche Abstützungswulst vorzusehen, wobei die Abstützungswulst hinter der Ferse des Schuhträgers angeordnet ist und an dieser anliegt, um eine Abstützung bereitzustellen, wobei die Abstützungswulst hinter der Ferse des Schuhträgers angeordnet ist.

Aus der DE 601 10 915 T2 ist eine Zwischensohle für einen Schuh bekannt, die mit einem Stoßdämpfer in ihrem Fersenbereich und mindestens einer Wulst hinter dem Fersenbereich und benachbart zu diesem ausgestattet ist, wobei die Wulst vollständig oder teilweise einer U-Form folgt und eine seitliche Abstützung für die Ferse des Trägers bildet.

Aus der US 2003/0172548 A1 ist eine Schuhsohle bekannt, welche die Grundlage für den Oberbegriff des Anspruchs 1 bildet.

Es ist die Aufgabe der Erfindung, eine Schuhsohle zu schaffen, die ein hohes Maß an Flexibilität während der Bewegung bereitstellt und Bequemlichkeit während des Gehens gewährleistet und dabei eine Stützfunktion hat.

Erfindungsgemäß wird diese Aufgabe bei einer Schuhsohle der eingangs genannten Art dadurch gelöst, dass die Abstützungswulst als Fersenschale im Bereich der Zwischensohle ausgebildet ist und den Fuß wenigstens auf der Fußaußenseite umgibt, dass die Zwischensohle aus einem ersten elastischen Material und die Abstützungswulst aus einem zweiten, eine höhere Steifigkeit aufweisenden, ebenfalls elastischen Material besteht.

Im Ergebnis wird dadurch ein besonders bequemer Schuh geschaffen, der eine Verbundsohle mit einer Fersen- und Gelenkschale zur Abstützung und Führung des Fußes bei gleichzeitigem Erhalt der weichen oder Dämpfungszonen aufweist. Die Schuhsohle umfasst eine gesicherte und wenigstens im wesentlichen unnachgiebige Gelenkstütze, die das Fußgelenk umgibt und die vorgegebene Gelenkform abstützt. Dadurch wird eine dauerhafte stabile Formfestigung des Schuhs im Bereich der Ferse bis in den Bereich der Bodenauftrittszone des Schuhs geschaffen, ohne dass der Abrollvorgang beim Gehen gestört wird. Besonders im Trekking-Bereich erweist sich die Sohle daher vorteilhaft.

Die Fersenschale hat dadurch auch eine unterstützende Wirkung bei Beinfehlstellungen, d. h. bei U- oder X-Bein-Fehlstellungen.

Es wird eine gesicherte Montage der Sohle am Schuh in der vorteilhaften 2,5°-Winkelstellung zur Außenseite ermöglicht. Dies stellt eine besonders gute Unterstützung des Fußes dar.

Durch den schalenförmigen Aufbau der Fersenschale wird die Abrollfunktion der Zwischensohle und der Laufsohle im höchsten Maße gewährleistet. Ein Ausscheren des Fußes aus der stabilen Lage innerhalb der Fersenschale wird wirksam verhindert.

Durch den U-förmigen Aufbau der Fersenschale, die gleichzeitig die Funktion eines Gelenkteils ausübt, werden beim Auftreten die Pronations- und die Supinationswirkung, d. h. die Neigung des Fußes zum Abknicken nach innen oder außen, vermieden; vielmehr wird der Fuß in einem für den Fuß optimalen Winkel gehalten.

Die Brandsohle muss daher nicht wie bei herkömmlichen Schuhen von hoher Stabilität und Torsionsfestigkeit sein; durch eine weichere Brandsohle wird der Schuh insbesondere im mittleren Schuhbereich flexibler.

Die Fersenschale ist vorzugsweise eine Hartkunststoffschale mit geringer Biegsamkeit.

Vorteilhafte Weiterbildungen der Erfindung ergeben sich aus den Unteransprüchen, der Beschreibung und den Zeichnungen.

Von Vorteil ist es insbesondere, wenn die Fersenschale innerhalb der Zwischensohle, auf der Oberseite der Zwischensohle oder auf der Unterseite der Zwischensohle ausgebildet ist.

Insbesondere vorteilhaft ist eine Schuhsohle, bei der sich die Fersenschale von der Ferse aus erstreckt, U-förmig ausgebildet ist und auf der Zwischensohle aufliegt.

Von Vorteil ist insbesondere eine Ausgestaltung der Schuhsohle, bei der die Fersenschale die Zwischensohle formschlüssig überdeckt.

In einer weiteren vorteilhaften Ausführungsform der Schuhsohle ist vorgesehen, dass die Fersenschale an ihrem der Schuhmitte zugewandten Ende einen ihre beiden U-Schenkel verbindenden Steg aufweist. Dadurch lässt sich die Stabilität der Zwischensohle und damit der gesamten Schuhsohle noch weiter erhöhen.

Ebenfalls vorteilhaft, ist eine Schuhsohle, deren Zwischensohle von der Fersenschale wenigstens im mittleren Sohlenbereich seitlich überdeckt wird.

Vorteilhaft ist es ebenso, wenn die Fersenschale im mittleren Sohlenbereich formschlüssig seitlich an der Zwischensohle anliegt.

In einer anderen vorteilhaften Ausgestaltung der Schuhsohle ist vorgesehen, dass die Fersenschale im Fersenbereich wenigstens an ihrem äußeren Rand in einer die Zwischensohle absatzförmig umgebenden Ausnehmung eingebettet ist.

Vorteilhaft ist eine Schuhsohle, in der sich die Fersenschale am vorderen Abschluss des Fersenbereichs der Zwischensohle stärker nach unten erstreckt als im hinteren Bereich der Ferse.

Ebenfalls vorteilhaft ist eine Schuhsohle, in der sich die Fersenschale mit ihrem vorderen Ende bis zum hinteren Ansatz des Fußballens erstreckt.

Zusätzlich lässt sich mit Vorteil vorsehen, dass die Fersenschale an ihrem vorderen Ende an ihren beiden U-Schenkeln jeweils einen nach unten weisenden Vorsprung aufweist.

Vorteilhaft ist eine Schuhsohle, in der die Vorsprünge die Zwischensohle seitlich überdecken und formschlüssig an der Zwischensohle anliegen.

Zusätzlich erweist es sich als vorteilhaft, wenn die Fersenschale zwischen den vorderen Vorsprüngen und dem Vorsprung am vorderen Rand der Ferse einen nach unten weisenden konkaven Verlauf hat. Dadurch wird eine gute Durchbiegung der Schuhsohle gewährleistet.

In vorteilhafter Weise bestehen wenigstens die Laufsohle und die Zwischensohle aus einem elastischen und dämpfenden Material.

Vorzugsweise besteht die Schuhsohle wenigstens teilweise aus einem Polyurethan, insbesondere einem thermoplastischen Polyurethan. In jedem Fall muss sichergestellt werden, dass die Fersenschale stets aus einem härteren Material als die übrigen Bestandteile der Schuhsohle aufgebaut ist. Insbesondere bedeutet dies, dass die Zwischensohle und die Laufsohle aus einem im Vergleich zu der Fersenschale aus einem weicheren Material bestehen.

Nachstehend wird die Erfindung in einem Ausführungsbeispiel anhand der Zeichnungen näher erläutert. Es zeigen:
- Fig. 1: eine perspektivische Draufsicht auf eine Laufsohle,
- Fig. 2: eine perspektivische Draufsicht auf eine Zwischensohle,
- Fig. 3: eine Draufsicht auf die Zwischensohle gemäß Fig. 2,
- Fig. 4: eine perspektivische Ansicht einer Fersenschale und
- Fig. 5: eine Draufsicht auf die Zwischensohle mit aufgesetzter Fersenschale.

Eine Schuhsohle umfasst eine Laufsohle 1 (Fig. 1) und eine Zwischensohle 2 (Fig. 2, 3), die sich oberhalb der Laufsohle 1 erstreckt und mit dieser durch einen Klebvorgang oder auf sonstige Weise verbunden wird. Sowohl die Laufsohle 1 als auch die Zwischensohle 2 bestehen aus einem in gleicher Weise elastischen und dämpfenden Material, das dem Fuß ein angenehmes Gehgefühl vermittelt.

Oberhalb der Zwischensohle 2 wird (nicht dargestellt) zu einem späteren Zeitpunkt des Fertigungsvorgangs eine Brandsohle aufgebracht, auf die dann das den Fuß umgebende Oberleder oder ein sonstiges Material aufgebracht, insbesondere aufgenäht, wird.

Die Zwischensohle 2 weist einen vorderen Bereich 3, einen mittleren Bereich 4 und einen Fersenbereich 5 auf. Die Zwischensohle 2 ist in ihrem mittleren Bereich 4 und in dem Fersenbereich 5 so geformt, dass sie eine Fersenschale 6 (Fig. 4, 5) formschlüssig aufnimmt.

Dies bedeutet, dass die Zwischensohle 2 auf ihrer Oberseite eine in Querrichtung verlaufende Nut 7 aufweist, die in einen seitlichen, U-förmig um den Fersenbereich 5 herumlaufenden Absatz 8 übergeht. Von dem Absatz 8 erstrecken sich auf der Innen- wie auf der Außenseite der Zwischensohle 2 Ansätze 9, 10, 11, 12 in Richtung zu dem mittleren Bereich 4.

Im vorderen Bereich der Zwischensohle 2 kann die Spitze 13 zugunsten einer entsprechenden Erhöhung der Laufsohle 1 fehlen.

Die Zwischensohle 2 ist in jedem Fall so geformt, dass sie sich wenigstens im wesentlichen formschlüssig an die Laufsohle 1 anschließen lässt.

In entsprechender Weise ist auch die Fersenschale 6 geformt. Dies bedeutet, dass die Fersenschale 6 an ihrem unteren vorderen Ende einen in Querrichtung verlaufenden Vorsprung 13 aufweist, der genau in die Nut 7 hineinpasst. Ebenso weist die Fersenschale 6 Vorsprünge 14, 15, 16 und 17 auf, die jeweils auf den Ansätzen 9 bis 12 auf der Zwischensohle 2 aufliegen. Ein U-förmig umlaufender Bund 18 der Fersenschale 6 liegt auf dem Absatz 8 auf. Zwischen den Vorsprüngen 14 und 15 bzw. 16 und 17 weist die Fersenschale 6 einen nach unten weisenden konkaven Verlauf auf.

Auf seiner oberen Innenseite ist der Bund 18 so geformt, dass er eine Passform für den Fersenbereich des Fußes bildet, während der vordere Bereich der Fersenschale 6 in etwa am hinteren Ende des Fußballens liegt. Auch an diesem Ende ist die Fersenschale 6 an die Form des Fußes angepasst.

Insgesamt wird der Fuß somit im wesentlichen durch die Fersenschale 6 abgestützt. Dies schließt aber nicht aus, dass auch andere den Fuß in bestimmten Bereichen abstützende Elemente vorhanden sein können.

Außerdem kann die Fersenschale in einer anderen Ausführungsform der Erfindung in die Zwischensohle eingegossen sein. Es versteht sich, dass auch die Zwischensohle und die Laufsohle eine feste Einheit bilden können; auch in diesem Fall kann die Fersenschale entweder auf die Zwischensohle aufgesetzt sein oder auch, wenigstens teilweise, von einer Schicht der Zwischensohle abgedeckt sein.

Die Fersenschale kann auch aus einer Mischung verschiedener Materialien unterschiedlicher Festigkeit und Elastizität aufgebaut sein.

## Patentansprüche

1. Schuhsohle, umfassend eine Laufsohle (1) und eine Zwischensohle (2), wobei die Schuhsohle im Fersenbereich eine Abstützungswulst aufweist, wobei die Abstützungswulst als Fersenschale (6) im Bereich der Zwischensohle (2) ausgebildet ist und den Fuß wenigstens auf der Fußaußenseite umgibt, wobei die Zwischensohle (2) aus einem ersten elastischen Material und die Abstützungswulst aus einem zweiten, eine höhere Steifigkeit aufweisenden, ebenfalls elastischen Material besteht, wobei sich die Fersenschale (6) von der Ferse aus erstreckt, U-förmig ausgebildet ist und auf der Zwischensohle (2) aufliegt
**dadurch gekennzeichnet, dass**
die Fersenschale (6) im Fersenbereich (5) wenigstens an ihrem äusseren Rand in einer die Zwischensohle (2) absatzförmig umgebenden Ausnehmung (8) eingebettet ist.

2. Schuhsohle nach Anspruch 1, **dadurch gekennzeichnet, dass** die Fersenschale (6) die Zwischensohle (2) formschlüssig überdeckt.

3. Schuhsohle nach einem der vorangegangenen Ansprüche, **dadurch gekennzeichnet, dass** die Fersenschale (6) an ihrem der Schuhmitte zugewandten Ende einen ihre beiden U-Schenkel verbindenden Steg (13) aufweist.

4. Schuhsohle nach einem der vorangegangenen Ansprüche, **dadurch gekennzeichnet, dass** die Fersenschale (6) die Zwischensohle (2) wenigstens im mittleren Sohlenbereich (4) der Zwischensohle (2) diese seitlich überdeckt.

5. Schuhsohle nach Anspruch 4, **dadurch gekennzeichnet, dass** die Fersenschale (6) im mittleren Sohlenbereich (4) formschlüssig seitlich an der Zwischensohle (2) anliegt.

6. Schuhsohle nach einem der vorangegangenen Ansprüche, **dadurch gekennzeichnet, dass** sich die Fersenschale (6) am vorderen Abschluss des Fersenbereichs (5) der Zwischensohle (2) stärker nach unten erstreckt als im hinteren Bereich (5) der Ferse.

7. Schuhsohle nach einem der vorangegangenen Ansprühe, **dadurch gekennzeichnet, dass** sich die Fersenschale (6) mit ihrem vorderen Ende bis zum hinteren Ansatz des Fußballens erstreckt.

8. Schuhsohle nach Anspruch 7, **dadurch gekennzeichnet, dass** die Fersenschale (6) an ihrem vorderen Ende an ihren beiden U-Schenkeln jeweils einen nach unten weisenden Vorsprung (14, 16) aufweist.

9. Schuhsohle nach Anspruch 8, **dadurch gekennzeichnet, dass** die Vorsprünge (14, 16) die Zwischensohle (2) seitlich überdecken und formschlüssig an der Zwischensohle (2) anliegen.

10. Schuhsohle nach einem der vorangegangenen Ansprüche, **dadurch gekennzeichnet, dass** die Fersenschale (6) zwischen den vorderen Vorsprüngen (14, 16) und Vorsprüngen (15, 17) am vorderen Rand der Ferse einen nach unten weisenden konkaven Verlauf hat.

11. Schuhsohle nach einem der vorangegangenen Ansprüche, **dadurch gekennzeichnet, dass** wenigstens die Laufsohle (1) und die Zwischensohle (2) aus einem elastischen und dämpfenden Material bestehen.

12. Schuhsohle nach Anspruch 11, **dadurch gekennzeichnet, dass** sie wenigstens teilweise aus einem Polyurethan, insbesondere einem thermoplastischen Polyurethan, besteht.

13. Schuhsohle nach Anspruch 11 oder 12, **dadurch gekennzeichnet, dass** die Zwischensohle (2) und die Laufsohle (1) aus einem im Vergleich zu der Fersenschale (6) aus einem weicheren Material bestehen.

## Claims

1. Shoe sole comprising an outsole (1) and a midsole (2), wherein the shoe sole comprises a supporting bulge at the heel zone, wherein the supporting bulge is formed as a heel cup (6) at the midsole zone (2) and surrounds the foot at least on the exterior side of it, wherein the midsole (2) consists of a first elastic material and the supporting bulge consists of a second likewise elastic material having a higher stiffness, wherein the heel cup (6) extends from the heel, is formed U-shaped, and bears on the midsole (2)
**characterized in that**
at the heel zone (5), the heel cup (6) is embedded, at least at its outer margin, in a recess (8) that surrounds the midsole (2) in a step-like manner.

2. Shoe sole according to claim 1, **characterized in that** the heel cup (6) covers the midsole (2) in a form-fitting manner.

3. Shoe sole according to one of the preceding claims, **characterized in that** the heel cup (6) comprises, at its end facing to the middle of the shoe, a web (13) that is connecting the two U-shaped legs of it.

4. Shoe sole according to one of the preceding claims, **characterized in that** the heel cup (6) laterally overlaps the midsole (2) at least at the middle zone (4) of the midsole (2).

5. Shoe sole according to claim 4, **characterized in that** the heel cup (6) is laterally form-fitted to the midsole (2) at the middle zone (4) of the sole.

6. Shoe sole according to one of the preceding claims, **characterized in that**, at the front ending of the heel zone (5) of the midsole (2), the heal cup (6) extends further downward than at the rear zone (5) of the heel.

7. Shoe sole according to one of the preceding claims, **characterized in that** the front end of the heel cup (6) extends up to the rear beginning of the ball of the foot.

8. Shoe sole according to claim 7, **characterized in that** the heel cup (6) comprises, on each of the front ends of the two U-shaped legs, one protrusion (14, 16) facing downward.

9. Shoe sole according to claim 8, **characterized in that** the protrusions (14, 16) laterally cover the midsole (2) and are form-fitted to the midsole (2).

10. Shoe sole according to one of the preceding claims, **characterized in that** the heel cup (6), between the front protrusions (14, 16) and protrusions (15, 17) at the front margin of the heel, has a concave shape facing downward.

11. Shoe sole according to one of the preceding claims, **characterized in that** at least the outsole (1) and the midsole (2) consist of an elastic cushioning material.

12. Shoe sole according to claim 11, **characterized in that** it consists, at least in part, of an polyurethane, in particular a thermoplastic polyurethane.

13. Shoe sole according to claim 11 or 12, **characterized in that** the midsole (2) and the outsole (1) consist of a softer material, in comparison with the heel cup (6).

## Revendications

1. Semelle, comprenant une semelle de marche (1) et une semelle intermédiaire (2), la semelle présentant, dans la zone de talon, un bourrelet d'appui, le bourrelet d'appui étant réalisé sous forme de coque à talon (6) dans la zone de la semelle intermédiaire (2) et entourant le pied au moins sur le côté extérieur de pied, la semelle intermédiaire (2) étant composée d'un premier matériau élastique et le bourrelet d'appui étant composé d'un deuxième matériau, également élastique, présentant une rigidité plus élevée, la coque à talon (6) s'étendant à partir du talon, étant conformé en U et reposant sur la semelle intermédiaire (2), **caractérisée en ce que**
la coque à talon (6) est intégrée dans la zone de talon (5), au moins sur son bord extérieur, dans un évidement (8) entourant, en forme de talon, la semelle intermédiaire (2).

2. Semelle selon la revendication 1, **caractérisée en ce que** la coque à talon (6) recouvre, avec une liaison à ajustement de formes, la semelle intermédiaire (2).

3. Semelle selon l'une des revendications précédentes, **caractérisée en ce que** la coque à talon (6) présente, à son extrémité tournée vers le centre de chaussure, une nervure (13) reliant ses deux branches de U.

4. Semelle selon l'une des revendications précédentes, **caractérisée en ce que**, au moins dans la zone centrale de semelle (4) de la semelle intermédiaire (2), la coque à talon (6) recouvre la semelle intermédiaire (2) latéralement.

5. Semelle selon la revendication 4, **caractérisée en ce que**, dans la zone centrale de semelle (4), la coque à talon (6) appuie latéralement, avec ajustement de formes, sur la semelle intermédiaire (2).

6. Semelle selon l'une des revendications précédentes, **caractérisée en ce que**, à la délimitation avant de la zone de talon (5) de la semelle intermédiaire (2), la coque à talon (6) s'étend vers le bas plus amplement que dans la zone arrière (5) du talon.

7. Semelle selon l'une des revendications précédentes, **caractérisée en ce que** la coque à talon (6) s'étend, par son extrémité avant, jusqu'à l'amorce arrière de l'éminence du gros orteil.

8. Semelle selon la revendication 7, **caractérisée en ce que** la coque à talon (6) présente, à son extrémité avant, sur ses deux branches de U, chaque fois une saillie (14, 16) tournée vers le bas.

9. Semelle selon la revendication 8, **caractérisée en ce que** les saillies (14, 16) recouvrent latéralement la semelle intermédiaire (2) et viennent en appui, avec ajustement de formes, sur la semelle intermédiaire (2).

10. Semelle selon l'une des revendications précédentes, **caractérisée en ce que**, entre les saillies avant (14, 16) et les saillies (15, 17) situées sur le bord avant du talon, la coque à talon (6) présente une allure concave, tournée vers le bas.

11. Semelle selon l'une des revendications précédentes, **caractérisée en ce qu'**au moins la semelle extérieure (1) et la semelle intermédiaire (2) sont composées d'un matériau élastique et amortissant.

12. Semelle selon la revendication 11, **caractérisée en ce qu'**elle est composée, au moins partiellement, d'un polyuréthane, en particulier un polyuréthane thermoplastique.

13. Semelle selon la revendication 11 ou 12, **caractérisée en ce que** la semelle intermédiaire (2) et la semelle extérieure (1) sont composées d'un matériau plus souple que celui de la coque à talon (6).
